# EUROPÄISCHE PATENTSCHRIFT

(11) **EP 0 013 757 B1**
(45) Veröffentlichungstag und Bekanntmachung des Hinweises auf die Patenterteilung: **10.03.1982**
(21) Anmeldenummer: 79105365.5
(22) Anmeldetag: 24.12.1979
(51) Int. Cl.: A63H 18/02

(54) **Bahn für Fahrspielzeuge mit einer Absprung- und Aufsprungrampe**
Track for toy vehicles with a jumping-off and a receiving ramp
Voie pour véhicules-jouets comprenant une rampe de lancement et une rampe de retombée

(30) Priorität: 20.01.1979 DE 2902191
(43) Veröffentlichungstag der Anmeldung: 06.08.1980
(73) Patentinhaber: Helmut Darda Spielwaren- und Maschinenbau GmbH, D-7712 Blumberg (DE)
(72) Erfinder: Müller, Werner, D-7712 Blumberg (DE)
(74) Vertreter: Westphal, Klaus, Dipl.-Ing.

## Beschreibung

Die Erfindung betrifft eine Bahn für Fahrspielzeuge mit einer bogenförmig gekrümmten Absprungrampe und einer im Abstand hierzu angeordneten bogenförmig gekrümmten Aufsprungrampe, deren Bahn in der Verlängerung der durch die Absprungrampe bestimmten Flugbahn des Fahrspielzeuges liegt.

Solche Bahnen sind z. B. aus den deutschen Patentschriften 456401, 472 333 und 826 863 bekannt.

Allen aus obengenannten Druckschriften bekannten Konstruktionen ist gemeinsam, daß am Auslaufende der Absprungrampe eine Mechanik vorgesehen ist, welche dem auf der gekrümmten Bahn heranrollenden Fahrspielzeug einen zusätzlichen Drehimpuls verleiht, so daß das Fahrzeug einen Überschlag vollführt. Fehlt diese Mechanik, so setzt das Fahrzeug zunächst in Tangentialrichtung seine Bahn fort, wie dies bei Einrichtungen z. B. nach der DE-A-2 038 611 und GB-A-1 253 089 bekannt ist. Ein Merkmal aller dieser genannten bekannten Konstruktionen ist, daß der Absprung des Fahrzeuges von einer Rampe aus erfolgt, deren Neigungswinkel zur Horizontalen kleiner als 90° ist.

Der Erfindung liegt die Aufgabe zugrunde, die Absprung- und Aufsprungrampen so zu gestalten, daß das Fahrspielzeug seine ursprüngliche Fahrtrchtung um 180° ändert und den fre^{;}en Flug zwischen den beiden Rampen in der Rückenlage ausführt.

Gemäß vorliegender Erfindung wird diese Aufgabe dadurch gelöst, daß die Rampenbahnen der Rampen jeweils einen Bogen mit einer vertikalen Winkeländerung in Fahrtrichtung zwischen 90° und 180° aufweisen, und daß die Rampen quer zur Bahnrichtung um wenigstens eine Bahnbreite gegeneinander versetzt sind, so daß das Fahrspielzeug einen vollständigen Looping durchläuft, wobei ein Teil der Loopingbahn vom Fahrspielzeug in Rjückenlage frei fliegend zurückgelegt wird.

Nach dem erfindungsgemäßen Vorschlag ist die Bahn der Absprungrampe so weit gekrümmt, daß das die Bahn verlassende Spielzeug einen vollständigen Looping durchläuft, wobei ein Teil der Loopingbahn vom Fahrspielzeug frei fliegend durchlaufen wird. Damit bei dieser Anordnung das Fahrspielzeug nach Durchlaufen des Loopings seine Bahn fortsetzen kann, ist es notwendig, die Rampen um wenigstens eine Bahnbreite gegeneinander zu versetzen.

Zweckmäßigerweise ist die Bahn der Absprungrampe an ihrem freien Ende etwa tangential verlängert, wodurch eine bessere Richtwirkung erzielt wird. Um das Fangen zu begünstigen, sollte die Bahn der Aufsprungrampe gleichfalls an ihrem freien Ende etwa tangentail verlängert und zweckmäßigerweise in diesem Bereich trichterförmig verbreitert sein.

Nach einem weiteren Vorschlag der Erfindung besteht wenigstens die Absprungrampe aus flexiblem Material, vorzugsweise einem flexiblen Kunststoff, wobei ihre Bahn quer zur Bahnrichtung auslenkbar ist.

Diese Maßnahme führt zu einer wesentlichen Bereicherung der Spielmöglichkeiten. Eine derartige Absprungrampe kann vom Spieler manuell verstellt und damit die Flugrichtung des Fahrspielzeuges beeinflußt werden. Gegebenenfalls kann die Absprungrampe in der gewünschten Position arretierbar sein.

Falls die Absprungrampe noch beim Absprung des Fahrzeuges gerichtet werden soll, wird nach einem weiteren Merkmal der Erfindung vorgeschlagen, an der Rückseite der Absprungrampe einen Handgriff und oberhalb von diesem eine Visiereinrichtung anzuordnen.

Um auch den Neigungswinkel der Flugbahn zu beeinflussen, wird ferner vorgeschlagen, das freie Ende der Absprungrampenbahn als flexible Zunge auszubilden, deren Neigungswinkel vorzugsweise mittels eines an der Absprungrampe angeordneten Schiebers veränderbar ist. An Schieber und flexibler Zunge können nach Art von Kimme und Korn Visiernasen oder dergleichen vorgesehen sein.

Weiterhin ist es möglich, die Rampen in Bahnrichtung verschiebbar anzuordnen, wodurch die Möglichkeit gegeben ist, die Aufsprungrampe an die jeweilige Flugbahn anzupassen, um dadurch mit verschiedenen Fahrzeugen und unterschiedlichen Fahrgeschwindigkeiten optimale Sprungweiten bei größtmöglicher Funktionssicherheit zu erreichen.

Die erfindungsgemäße Konstruktion bietet eine neue Spielvariante, wenn mehrere Rampenpaare, vorzugsweise zwei, derart angeordnet werden, daß sich die von ihnen bestimmten Flugbahnen im freien Raum überkreuzen. Bei dieser Anordnung ist es Aufgabe des Spielers zwei oder mehrere Fahrzeuge nacheinander auf der Bahn so zu starten, daß sie sich wahlweise im freien Flug treffen oder ungehindert die Flugbahnen durchlaufen.

Weitere konstruktive Details sind Gegenstand der hier im einzelnen nicht wiederholten Unteransprüche.

Ein Ausführungsbeispiel mit erfindungsgemäß gestalteten Rampen ist in der Zeichnung schematisch dargestellt und nachstehend anhand von dieser erläutert. In der Zeichnung zeigt
Fig. 1 teilweise geschnittene Seitenansicht der erfindungsgemäßen Rampenordnung,
Fig. 2 vergrößerte Ansicht der anderen Seite der in Fig. 1 dargestellten Absprungrampe,
Fig. 3 Rückansicht der Absprungrampe, also Ansicht der Rampe in Fig. 2 von rechts,
Fig. 4vergrößerte SeitenschnittderAufsprungrampe aus Fig. 1 und
Fig. 5 Vorderansicht der Aufsprungrampe, also Ansicht der Rampe von links in Fig. 2.

Die Darstellung in Fig. 1 zeigt den grundsätzlichen Aufbau der erfindungsgemäßen Rampenanordnung- und -ausbildung.

Die ebene Fahrbahn, die vorzugsweise im Querschnitt doppel-T-förmig ausgebildet ist, ist in allen Zeichnungen generell mit 3 beziffert, obwohl sie in einzelne Fahrbahnschienen unterteilt sein kann.

Einander gegenüberliegend sind auf zwei Fahrbahnabschnitten, die wenigstens um eine Bahnbreite versetzt sind, eine Absprungrampe 1 und eine Aufsprungrampe 2 angeordnet. Die Fahrbahn 1b der Absprungrampe 1 ist über den Winkel α bogenförmig gekrümmt, wobei der Winkel zwischen 90° und 180° liegen muß. Bei dem dargestellten Ausführungsbeispiel beträgt er vorzugsweise 130°. Tangential ist die Bahn 1 b an ihrem freien Ende mit einem Bahnstück 1a verlängert, das, wie nachstehend im einzelnen erläutert wird, als flexible Zunge ausgebildet ist.

Bei der dargestellten Anordnung verläßt das Fahrspielzeug 4 etwa in Rückenlage die Absprungrampe 1, um die gestrichelte Flugkurve 5 zu durchfliegen. Gefangen wird das Fahrspielzeug 4 mit der Aufsprungrampe 2, welche gleichfalls eine bogenförmig gekrümmte Bahn 2b aufweist, deren Bogenwinkel, d. h. deren vertikale Winkeländerung in Fahrtrichtung, wiederum zwischen 90° und 180°, vorzugsweise bei 130°, liegt. Das freie Ende der Absprungrampe 2 weist gleichfalls eine tangentiale Verlängerung 2a auf, die zweckmäßigerweise trichterförmig verbreitert ist, wie die Darstellung in Fig. 5 erkennen läßt.

Die Rampen 1 und 2 sind, wie die Fig. 1 zeigt, so angeordnet und gestaltet, daß ein das Einlaufende der Rampe 1 erreichendes Fahrzeug einen vollständigen Looping durchläuft bzw. -fliegt und, da die Rampen 1 und 2 gegeneinander um wenistens eine Bahnbreite in Querrichtung versetzt sind, seine Fahrt auf der Bahn 3 fortsetzen kann.

Ein wesentlicher Vorteil der erfindungsgemäßen Anordnung ist, daß die Flugbahn 5 des Fahrspielzeuges 4 in mannigfacher Weise während des Spieles beeinflußt werden kann.

Wie die vergrößerten Darstellungen in Fig. 2 und Fig. 3 deutlich erkennen lassen, läuft die gekrümmte Bahn 1 b der Absprungrampe in eine tangential gerichtete, elastische Zunge 1d aus, deren Neigungswinkel mit Hilfe eines auf dem Rampenkörper 1 angebrachten Schiebers 7 verändert werden kann. Wird der Schieber in Richtung des Pfeiles A verschoben, so neigt sich die Zunge 1 d in Richtung des Pfeiles B.

Besteht die Rampenbahn 1b, wie ferner vorgeschlagen ist, aus einem flexiblen Material, so kann sie senkrecht zur Zeichenebene verschwenkt werden. Zu diesem Zweck ist ein Handgriff 1 c vorgesehen, der von der Hand 6 des Spielers in der in Fig. 2 dargestellten Weise umfaßt werden soll. Hierbei ist der Schieber 7 so zum Handgriff 1c angeordnet, daß er mittels einer Daumenauflage 7a von derselben Hand, also bei Einhandbedienung, betätigt werden kann.

Um die Absprungrampe nach Art eines Geschützes auszurichten, sind am Schieber 7 und am äußeren Ende der Zunge 1d Visiernasen 7b und 1e vorgesehen, über welche der Spieler die Aufsprungrampe 2 anpeilen kann. Die Rückansicht in Fig. 3 läßt die Anordnung und Anbringung der Bahnschienen 3 erkennen. Auf der in Fig. 3 nicht erkennbaren Seite sind Verbindungszungen 1g in einen entsprechenden Schlitz eingesteckt, auf welchen die Zufuhrschiene mit einer entsprechenden, an der Unterseite vorgesehenen Ausnehmung aufschiebbar ist. Die das Fahrzeug von der Aufsprungrampe zurückführende Bahnschiene 3 ist neben der Rampe 1 mittels eines im Querschnitt T-förmigen Verbinders 1f fixiert, welcher in eine entsprechende Ausnehmung auf der Schienenunterseite eingreift.

In etwas unterschiedlicher Weise ist die in den Fig. 4 und 5 dargestellte Aufsprungrampe 2 mit den ebenen Bahnschienen 3 verbunden. Um den Abstand zwischen den Rampen- 1 und 2 und damit die Länge der Flugbahn 5 in einfacher Weise verändern zu können, ist die Rampe 2 unterhalb dem Auslaufende der Rampenbahn 2b mit einem beidseitig offenen Durchbruch 2c versehen, durch welchen die Bahnschiene 3 hindurchgeführt werden kann. Damit sich die Aufsprungrampe 2 nicht durch die Wucht der eingefangenen Fahrzeuge allmählich längs der Schiene verschiebt, ist sie an ihrer Rückseite mittels der Stütze 2d abgestützt, die als Bremse wirkt, wenn der eingezeichnete Winke) <90° und so gewählt ist, daß eine Selbsthemmung eintritt. Soll die Rampe 2 zurückgezogen werden, ist die Stütze 2d anzuheben. Zu diesem Zweck ist sie mit einem Fingerloch 2e ausgestattet.

Das seitlich an der Rampenbahn 2b vorbeigeführte Bahnschienenstück 3' ist, wie Fig. 5 zeigt, in einer nach oben offenen, im Querschnitt U-förmigen Schienenaufnahme gehaltert, so daß die Bahnschienenteile 3 und 3' nicht quer zueinander auswandern können.

Im einzelnen nicht dargestellt ist eine sehr reizvolle Spielvariante, bei welcher sich mehrere Flugbahnen in der Luft kreuzen. Diese Anordnung wird im einfachsten Fall dadurch erzielt, daß zu der Anordnung nach Fig. eine zweite Anordnung von Rampenpaaren senkrecht zur Zeichenebene angeordnet wird.

## Patentansprüche

1. Bahn für Fahrspielzeuge mit einer bogenförmig gekrümmten Absprungrampe (1) und einer im Abstand hierzu angeordneten bogenförmig gekrümmten Aufsprungrampe (2), deren Bahn in der Verlängerung der durch die Absprungrampe (1) bestimmten Flugbahn (5) des Fahrspielzeuges (4) liegt, dadurch gekennzeichnet, daß die Rampenbahnen (1b, 2b) der Rampen (1, 2) jeweils einen Bogen mit einer vertikalen Winkeländerung in Fahrtrichtung zwischen 90 und 180° aufweisen, und daß die Rampen (1, 2) quer zur Bahnrichtung um wenigstens eine Bahnbreite gegeneinander versetzt sind, so daß das Fahrspielzeug (4) einen vollständigen Looping durchläuft, wobei ein Teil der Loopingbahn vom Fahrspielzeug (4) in Rückenlage frei fliegend zurückgelegt wird.

2. Bahn nach Anspruch 1, dadurch gekennzeichnet, daß die Rampenbahnen (1b, 2b) an ihren freien Enden etwa tangential verlaufende Verlängerungen (1a, 2a) aufweisen.

3. Bahn nach Anspruch 1 oder 2, dadurch gekennzeichnet, daß die Bahn der Aufsprungrampe (2) am freien Ende verbreitert ist.

4. Bahn nach Anspruch 1, 2 oder 3, dadurch gekennzeichnet, daß wenigstens die Absprungrampe (1) aus flexiblem Material, vorzugsweise Kunststoff, besteht, und ihre Bahn quer zur Bahnrichtung auslenkbar und ggf. arretierbar ist.

5. Bahn nach Anspruch 4, dadurch gekennzeichnet, daß an der Rückseite derAbsprungrampe (1) ein Handgriff (1 c) und oberhalb von diesem eine Visiereinrichtung (1e, 7b) angeordnet sind.

6. Bahn nach einem der Ansprüche 1 bis 5, dadurch gekennzeichnet, daß das freie Ende der Absprungrampenbahn als flexible Zunge ausgebildet ist, deren Neigungswinkel vorzugsweise mittels eines an der Absprungrampe (1) angeordneten Schiebers (7) veränderbar ist.

7. Bahn nach Anspruch 6, dadurch gekennzeichnet, daß der Schieber (7) oberhalb des Handgriffes (1c) angeordnet ist und an einem Ende eine Daumenauflage (7a) und am anderen Ende mittig eine Visiernase (7b) aufweist, wobei das freie Ende der Bahnzunge (1d) eine der Visiernase (7b) zugeordnete weitere Visiernase (1e) oder einen Visiereinschnitt, wie z. B. eine Kimme, besitzt.

8. Bahn nach einem der Ansprüche 1 bis 7, dadurch gekennzeichnet, daß wenigstens eine der beiden Rampen (1 bzw. 2) in Bahnrichtung verschiebbar angeordnet ist.

9. Bahn nach Anspruch 8, dadurch gekennzeichnet, daß die Aufsprungrampe (2) unterhalb der Rampenbahn (2b) einen beidseitig offenen Durchbruch (2c) zur Aufnahme von im Querschnitt vorzugsweise doppel-T-förmigen Bahnschienen (3) aufweist.

10. Bahn nach Anspruch 9, dadurch gekennzeichnet, daß an der Rückseite der Rampenbahn (2b) der Aufsprungrampe (2) eine Stütze (2d) gelenkig angebracht ist, die mit ihrem freien Ende auf der eingesteckten Fahrbahn (3) unter einem Winkel von <90 gegenüber der vorgesehenen Fahrtrichtung des Fahrspielzeuges aufliegt.

11. Bahn nach Anspruch 10, dadurch gekennzeichnet, daß die Stütze (2d) ein Fingerloch (2e) aufweist.

12. Bahn nach Anspruch 9, 10 oder 11, dadurch gekennzeichnet, daß die Aufsprungrampe (2) neben dem Auslauf der Rampenbahn eine im Querschnitt U-förmige, nach oben offene Ausnahme (2f) zur Lagefixierung eines benachbarten Bahnschienenteiles (3') aufweist.

13. Bahn nach einem der vorhergehenden Ansprüche, dadurch gekennzeichnet, daß die Absprungrampe (1) in Verlängerung der Rampenbahn (3) oder seitlich zu dieser zungenförmige Verbinder (1g, 1f) aufweist, auf welche die Bahnschienen (3) mit entsprechenden Ausnehmungen aufsetzbar sind.

## Claims

1. A track for toy vehicles, with an arcuately curved take-off ramp (1) and with an arcuately curved landig ramp (2) which is located at a distance from the latter and the track of which lies in the prolongation of the flight path (5) of the toy vehicle (4) as determined by the take-off ramp (1), characterised in that the rampf tracks (1b, 2b) of the ramps (1, 2) each have an arc with a vertical change of angle of between 90 and 180° in the direction of travel, and in that the ramps (1, 2) are offset relative to one another, transversely to the track direction, by at least one track width, so that the toy vehicle (4) executes a complete loop, a portion of the loop path being covered by the toy vehicle (4) upside-down and in free flight.

2. A track according to Claim 1, characterised in that the ramp tracks (1 b, 2b) have at their free ends approximately tangentially extending prolongations (1 a, 2a).

3. A track according to Claim 1 or 2, characterised in that the track of the landing ramp (2) is widened at the free end.

4. A track according to Claim 1, 2 or 3, characterised in that at least the take-off ramp (1) is made of flexible material, preferably plastics material, and its track can be deflected transversely to the track direction and, if appropriate, can be locked.

5. A track according to Claim 4, characterised in that a handle (1c) is located on the rear side of the take-off ramp (1) and a sighting device (1e, 7b) is located above this handle.

6. A track according to any one of Claims 1 to 5, characterised in that the free end of the take-off ramp track is designed as a flexible tongue, the angle of inclination of which can be varied, preferably by means of a slide (7) located on the take-off ramp (1).

7. A track according to Claim 6, characterised in that the slide (7) is located above the handle (1 c) and has, at one end, a thumb rest (7a) and, at the other end, centrally, a sighting projection (7b), the free end of the track tongue (1 d) having a further sighting projection (1e) assigned to the sighting projection (7b), or a sighting incision such as, for example, a notch.

8. A track according to one of Claims 1 to 7, characterised in that at least one of the two ramps (1 and 2 respectively) is arranged so as to be displaceable in the track direction.

9. A track according to Claim 8, characterised in that the landing ramp (2) has, underneath the ramp track (2b), a perforation (2c) open on both sides, for receiving track rails (3) of a cross-section preferably in the form of a double T.

10. A track according to Claim 9, characterised in that a leg (2d) is articulated to the rear side of the ramp track (2b) of the landing ramp (2), and this leg rests with its free end on the inserted driving track (3) at an angle <90° to the envisaged direction of travel of the toy vehicle.

11. A track according to Claim 10, characterised in that the leg (2d) has a finger hole (2e).

12. A track according to Claim 9, 10 or 11, characterised in that die landing ramp (2) has, next to the run-out of the ramp track, a seat (2f) U-shaped in cross-section and open towards the top, for fixing in position an adjacent portion of track rail (3').

13. A track according to any one of the preceding Claims, characterised in that the take-off ramp (1) has, as a prolongation of the ramp track (3) or to the side of this, tongue- shaped connectors (1g, If), onto which the track rails (3) can be placed by means of appropriate recesses.

## Revendications

1. Piste pour véhicule jouet comportant une rampe de lancement (1) courbée en arc et une rampe de réception (2) corubée en arc, disposée à une certaine distance de la précédente, et dont la piste se situe dans le prolongement de la trajectoire de vol (5) du véhicule jouet (4) définie par la rampe de lancement (1), piste caractérisée en ce que les pistes de rampe (1 b, 2b) des rampes (1,2), avec chaque fois un arc présentant une variation d'angle, verticale, dans la direction de déplacement entre 90° et 180°, et en ce que les rampes (1, 2) sont décalées dans la direction transversale à la direction de la trajectoire, d'au moins une largeur de piste de façon que le véhicule jouet (4) parcoure une boucle complète et une partie de la trajectoire de la boucle étant parcourue par le véhicule jouet (4) en vol sur le dos.

2. Piste selon la revendication 1, caractérisée en ce que les pistes de rampe (1b, 2b) comportent à leur extrémité libre des prolongements (1 a, 2a) dirigés sensiblement tangentiellement.

3. Piste selon les revendications 1 ou 2, caractérisée en ce que la piste de la rampe de réception (2) présente une extrémité libre élargie.

4. Piste selon les revendications 1, 2 ou 3, caractérisée en ce qu'au moins la rampe de lancement (1) est en un matériau souple, de préférence une matière synthétique et sa piste peut se dévier transversalement à la direction de la trajectoire ou se bloquer le cas échéant.

5. Piste selon la revendication 4, caractérisée en ce que le côté arrière de la rampe de lancement (1) comporte une poignée (1c) avec au-dessus de celle-ci un dispositif de visée (1 e, 1 b).

6. Piste selon l'une des revendications 1 à 5, caractérisée en ce que l'extrémité libre de la piste des rampes de lancement est en forme de languette souple dont l'angle d'inclinaison est variable, de préférence à l'aide d'un tiroir (7) prévu sur la rampe de lancement (1).

7. Piste selon la revendication 6, caractérisée en ce que le tiroir (7) se trouve dans la partie haute de la poignée (1c) et comporte à une extrémité un appui de pousse (7a) et à l'autre extrémité, au milieu, un bec de visée (7b), l'extrémité libre de la languette (1d) de la piste comportant une autre mire de visée (le) correspondant à la mire de visée (7b) ou encore une encoche de visée, par exemple un guidon.

8. Piste selon l'une des revendications 1 à 7, caractérisée en ce qu'au moins l'une des deux rampes (1, 2) est coulissante dans la direction de la trajectoire.

9. Piste selon la revendication 8, caractérisée en ce que la rampe de réception (2) comporte endessous de la piste de rampe (2b) un passage (2c) ouvert des deux côtés pour recevoir des rails de piste (3) à section de préférence en forme de double T.

10. Piste selon la revendication 9, caractérisée en ce que sur le côté arrière de la piste de rampe (2b) de la rampe de réception (2) il est prévu un appui (2d) articulé dont l'extrémité libre s'appuie sur la piste (3), mise en place, en faisant un angle inférieur à 90° par rapport à la direction de déplacement prévue du véhicule jouet.

11. Piste selon la revendication 10, caractérisée en ce que l'appui (2d) comporte un trou (2e) pour un doigt.

12. Piste selon les revendications 9, 10 ou 11, caractérisée en ce que la rampe de réception (2) présente un côté de la sortie de la piste de la rampe, un moyen de réception (2f), ouvert en haut, ayant une section en forme de U, pour la fixation en position d'une partie de rail de piste (3'), adjacente.

13. Piste selon l'une quelconque des revendications précédentes, caractérisée en ce que la rampe de lancement (1) comporte dans la prolongement de la piste de rampe (3) ou latéralement à celle-ci, un moyen de liaison (1g, 1f) en forme de languette, sur lequel se mettent les rails (3) à l'aide de cavités correspondantes.
